# EUROPÄISCHE PATENTSCHRIFT

(11) **EP 4 034 456 B1**
(45) Veröffentlichungstag und Bekanntmachung des Hinweises auf die Patenterteilung: **10.12.2025**
(21) Anmeldenummer: 20789897.4
(22) Anmeldetag: 05.10.2020
(51) Int. Cl.: B63B 1/24

(54) **FOILANORDNUNG**
FOIL ASSEMBLY
ENSEMBLE AILE PORTANTE

(30) Priorität: 07.10.2019 DE 102019126841
(43) Veröffentlichungstag der Anmeldung: 03.08.2022
(73) Patentinhaber: Boards & More GmbH, 4591 Molln (AT)
(72) Erfinder: PAJANK, Max, 82041 Oberhaching (DE)
(74) Vertreter: MERH-IP Matias Erny Reichl Hoffmann Patentanwälte PartG mbB
(86) Internationale Anmeldenummer: PCT/EP2020/077803
(87) Internationale Veröffentlichungsnummer: WO 2021/069355

(56) Entgegenhaltungen:
- AU-A1- 2015 230 676
- DE-A1- 102018 106 212
- US-B2- 6 695 662
- NSI: "Fast Mast Hydrofoil Quick Release - Liquid Surf and Sail", 27 October 2018 (2018-10-27), pages 1 - 4, XP093026831, Retrieved from the Internet <URL:https://liquidsurfandsail.com/fast-mast-hydrofoil-quick-release/> [retrieved on 20230224]

## Beschreibung

Die Erfindung betrifft eine Foilanordnung gemäß dem Oberbegriff des Patentanspruches 1.

Derartige als Hydrofoils ausgeführte Foilanordnungen werden beispielsweise beim Kite- und Windsurfen eingesetzt und erlauben es, mit vergleichsweise kleinen Kites/Segelflächen auch bei sehr wenig Wind im Windbereich ab 2 Bft schneller als der Wind zu fahren. In jüngster Zeit werden auch SUP-Boards oder Boards zum Wellenreiten mit derartigen Foilanordnungen ausgeführt, die es ermöglichen, bei kleinen Wellen oder hinreichendem Vortrieb sich deutlich schneller als mit herkömmlichen Boards zu bewegen.

Üblicherweise werden derartige Foilanordnungen mit ihrem Mast über eine Grundplatte oder ein Boxsystem, wie beispielsweise eine Tuttle-Box, Future-Box oder dergleichen am Board befestigt.

Eine derartige Foilanordnung ist beispielsweise in der auf die Anmelderin zurückgehenden DE 10 2015 104 199 A1 beschrieben.

Das Dokument US 2015/0017850 A1 offenbart eine Foilanordnung für ein Wasserfahrzeug, bei dem der Mast mit einer Vielzahl von Vorsprüngen in entsprechende Ausnehmungen einer am Wasserfahrzeug befestigten Grundplatte eingesetzt ist. Die dabei erforderlichen Passelemente an der Grundplatte und am Mast beziehungsweise am Mastfuß sind sehr komplex ausgeführt, sodass die Foilanordnung nur mit hohem vorrichtungstechnischen Aufwand realisierbar ist.

In der DE 10 2015 103 553 A1 wird eine Foilanordnung beschrieben, die bei geringer Wassertiefe oder beim Überfahren eines Hindernisses verschwenkbar ist, um den Tiefgang zu verringern. Eine derartige verschwenkbare Foilanordnung ist im Hinblick auf die Steifigkeit und den einhergehenden hydrodynamischen Belastungen bei hohen Fahrgeschwindigkeiten gattungsgemäßen Lösungen unterlegen.

Das nachveröffentlichte Dokument WO 2020/021138 A1 offenbart eine Foilanordnung, bei der der Mast mit einer Adapterplatte ausgeführt ist, die an einer Grundplatte mittels zwei Sicherungssplinten befestigt ist. Diese kragen jeweils beidseitig aus der Grundplatte aus, sodass die An- und Umströmung in diesem Bereich behindert ist und zudem besteht die Gefahr, dass die Sicherungssplinte versehentlich gelöst werden.

Weiterhin ist aus der DE 10 2018 106212 A1 eine Foilanordnung mit Mast und einer am Board zu befestigenden Grundplatte bekannt, wobei der Mast und die Grundplatte über eine Gleitpassung formschlüssig miteinander verbunden werden, wobei der Mast im Zuge einer Montage entlang einer Gleitrichtung der Gleitpassung auf die Grundplatte aufgeschoben wird. Die Gleitpassung ist dabei als Kombination aus schwalbenschwanzförmigen Nuten sowie passenden Gegenstücken ausgeführt.

In der WO 2011/075808 A1 ist ein Foilboard beschrieben, das mit einer abnehmbaren Foilanordnung versehen ist, so dass sich dieses Board sowohl zum Foilen als auch zum herkömmlichen Wellenreiten oder Kitesurfen (ohne Foil) verwenden lässt.

Bei dieser bekannten Lösung wird der Mast der Foilanordnung mit einer Adapterplatte ausgeführt, die mit einer boardseitigen Grundplatte verschraubt ist. Das Lösen oder Befestigen der Foilanordnung am Board ist relativ aufwendig, da eine Vielzahl von Schrauben gelöst bzw. festgezogen werden müssen.

Zur Überwindung dieses Nachteils wird in der ebenfalls auf die Anmelderin zurückgehenden Druckschrift DE 10 2018 106 212 A1 vorgeschlagen, dass die Verbindung zwischen der boardseitigen Grundplatte und dem Mast mittels eines Quickrelease-Mechanismus erfolgt, so dass das Lösen und das Befestigen ohne ein Werkzeug erfolgen kann. Diese sehr einfach zu handhabende Lösung erfordert jedoch, dass die Aufnahme der Grundplatte und das entsprechende mastseitige Gegenstück, das in die Aufnahme der Grundplatte eingesetzt wird, mit höchster Präzision gefertigt wird, wobei beim Einsetzen darauf geachtet werden muss, dass diese Passung nicht beschädigt wird. Dabei ist insbesondere darauf zu achten, dass in den Passungsbereich keine Fremdkörper, beispielsweise Sandkörner eindringen.

Das Dokument von Nsi: "Fast Mast Hydrofoil Quick Release - Liquid Surf and Sail", geoffenbart am 27. Oktober 2018, Seiten 1-4, gefunden im Internet: URL: https://liquidsurfandsail.com/fastmast-hydrofoil-quick-release/ ist als sehr relevant betrachtet.

Demgegenüber liegt der Erfindung die Aufgabe zugrunde, eine Foilanordnung zu schaffen, bei der die Montage vereinfacht ist.

Diese Aufgabe wird durch eine Foilanordnung gemäß dem Patentanspruch 1 gelöst.

Vorteilhafte Weiterbildungen der Erfindung sind Gegenstand der Unteransprüche.

Erfindungsgemäß hat die für ein Wasserfahrzeug, insbesondere ein Windsurf- und Kiteboard vorgesehene Foilanordnung eine am Wasserfahrzeug festgelegte Grundplatte, die mittels einer Befestigungseinrichtung lösbar mit einem eine Fuselage tragenden Mast verbunden ist. Der Mast hat einen Mastfuß, der ausgelegt ist, um in eine Aussparung der Grundplatte passgenau eingewinkelt zu werden.

Dieses Einwinkeln des Mastfußes in die Aussparung der Grundplatte kann von einem Nutzer wesentlich einfacher durchgeführt werden als das beim Stand der Technik erforderliche vollumfängliche Einführen der Adapterplatte in die Grundplatte, wobei es bei dem Einwinkelvorgang sehr einfach ist, eventuell eingedrungene Verunreinigungen, wie beispielsweise Sand oder Schmutz, zu entfernen. Die Aussparung ist dabei so ausgelegt, dass nach dem Einwinkeln der Mastfuß passgenau aufgenommen ist.

Erfindungsgemäß ist an der Grundplatte oder dem Mastfuß eine körperliche Schwenkachse ausgebildet, die in Wirkeingriff mit zumindest einer am jeweils anderen Bauteil (Grundplatte oder Mastuß) ausgebildeten Schwenkmanschette bringbar ist. Diese Schwenkmanschette ist so ausgeführt, dass sie beim angewinkelten Ansetzen des Mastfußes in Anlage mit der Schwenkachse bringbar ist, so dass das Abwinkeln in die Aussparung präzise geführt ist.

Bei einem Ausführungsbeispiel der Erfindung ist die Schwenkmanschette so ausgelegt, dass sie die Schwenkachse ober- und unterseitig etwa quer zur Schwenkachse überlappt, so dass eine zuverlässige Abstützung beim Abwinkeln gewährleistet ist.

Dabei kann die Schwenkachse zumindest eine die Schwenkachse auf einer Seite über- oder untergreifende Nase aufweisen, der zumindest ein Schwenkmanschettenvorsprung zugeordnet ist, der sich etwa parallel zur Nase in einem dem Schwenkachsendurchmesser entsprechenden Abstand erstreckt, so dass die Nase und der Schwenkmanschettenvorsprung die Schwenkachse abschnittsweise in Querrichtung über- und untergreifen.

Die Abstützung des Mastfußes während des Abwinkelns ist weiter verbessert, wenn zwei im Abstand zu einander angeordnete Nasen die Schwenkachse untergreifen (in Abwinkelrichtung gesehen), wobei der Schwenkmanschettenvorsprung in der Draufsicht gesehen zwischen den Nasen angeordnet ist.

Vorteilhafterweise ist der Schwenkmanschettenvorsprung etwas länger als die zumindest eine Nase ausgeführt und taucht beim schrägen Ansetzen in eine entsprechende Tasche der Grundplatte ein, so dass die Relativpositionierung durch das Eintauchen des Schwenkmanschettenvorsprungs in die Tasche vereinfacht ist.

Bei einer weiteren Lösung ist die Befestigungseinrichtung der Foilanordnung mit einer Verrastung und einer zusätzlichen Verspanneinrichtung ausgeführt. Dabei ist die Verrastung nach Art eines Quickrelease-Mechanismus ausgebildet, wobei dieser bei der erfindungsgemäßen Lösung jedoch mit einem gewissen Spiel ausgeführt sein kann, da die endgültige Relativpositionierung und Verspannung mittels der Verspanneinrichtung erfolgt. Durch diese doppelte Verriegelungseinrichtung ist weiterhin ein werkzeugfreies Montieren/Demontieren der Foilanordnung möglich, wobei jedoch durch diese Verrastung und zusätzliche Verspannung eine erhöhte Sicherheit gegen einen Verlust der sehr teuren Hydrofoilanordnung einhergeht.

Die Anmelderin behält sich vor, auf diese doppelte Verriegelungseinrichtung mit einer Verrastung und einer Verspanneinrichtung einen eigenen unabhängigen Patentanspruch zu richten.

Die Handhabung der Befestigungseinrichtung ist besonders einfach, wenn die Verspanneinrichtung eine am Mastfuß gelagerte Spannschraube ist, die in Gewindeeingriff mit einem entsprechenden Gewinde der Grundplatte gebracht werden kann.

Dabei ist es besonders vorteilhaft, wenn die Spannschraube zum Festziehen von Hand mit einem Drehknopf ausgebildet ist.

Die Verrastung kann bei einer Variante der Erfindung mit einem Rastbolzen ausgeführt sein, der in Rasteingriff mit einem Rastelement bringbar ist, wobei der Rastbolzen vorzugsweise an dem Mastfuß und das Rastelement an der Grundplatte vorgesehen ist. Selbstverständlich ist auch eine kinematische Umkehr möglich.

Der Aufbau der Verrastung ist besonders einfach, wenn der Rastbolzen einen etwa pilzförmigen Rastkopf hat, der im verrasteten Zustand von dem federnd ausgeführten Rastelement hintergriffen ist.

Zum einfachen Lösen der Verrastung kann ein Entriegelungsknopf vorgesehen werden.

Bevorzugte Ausführungsbeispiele der Erfindung werden im Folgenden anhand schematischer Zeichnungen näher erläutert. Es zeigen:
Figur 1 den Grundaufbau eines Foilboards zum Kitesurfen;
Figur 2 eine Detaildarstellung eines Mastfußes und einer Grundplatte der Foilanordnung gemäß Figur 1;
Figur 3 die Anordnung gemäß Figur 2, wobei ein Mastfuß an die Grundplatte angesetzt ist;
Figur 4 eine Unteransicht eines schwenkachsenseitigen Bereiches der Anordnung gemäß Figur 3;
Figur 5 eine Unteransicht eines befestigungsseitigen Bereichs der Anordnung gemäß Figur 3 und
Figur 6 eine Schnittdarstellung des Bereiches gemäß Figur 5.

Figur 1 zeigt eine Seitenansicht eines zum Surfen, Kiten, Wellenreiten, Stehpaddeln ("SUPen") oder Windsurfen vorgesehenen Boards 1, an dem eine erfindungsgemäße Foilanordnung 2 befestigt ist. Diese hat einen Mast 4, der über eine Fixiereinrichtung 6 am Board 1 lösbar befestigt ist.

An dem vom Board 1 entfernten Endabschnitt des Mastes 4 ist eine Fuselage 8 befestigt, die frontseitig einen Frontwing 10 und heckseitig einen Rearwing 12 trägt. Beide Wings 10, 12 sind jeweils mit Winglets 14, 16 versehen, wobei sie sich die Winglets 14 am Frontwing 10 bei diesem Ausführungsbeispiel nach unten und die Winglets 16 am Rearwing 12 nach oben erstrecken - selbstverständlich sind auch andere Bauformen möglich.

Die Fuselage 8 ist beispielsweise mit dem Mast 4 verschraubt. Beim dargestellten Ausführungsbeispiel ist es vorgesehen, den Mast 4 aus einer anodisierten Aluminiumlegierung oder dergleichen herzustellen. Die Fuselage 8 und die beiden Wings 10, 12 können auch aus einem kohlefaserverstärkten Kunststoff hergestellt sein; selbstverständlich können auch diese Bauelemente ganz oder abschnittsweise aus einem metallischen Werkstoff hergestellt sein.

Figur 2 zeigt wesentliche Bauelemente der Fixiereinrichtung 6, wobei diese in der Ansicht gemäß Figur 1 von unten her bei abgenommenen Mast 4 dargestellt sind. Demgemäß hat die Fixiereinrichtung 6 eine am Board 1 befestigte Grundplatte 18, in die ein am Mast 4 befestigter Mastfuß 20 - auch Schuh genannt - eingesetzt wird. Die Grundplatte 18 ist bei dem dargestellten Ausführungsbeispiel mit vier Befestigungsschrauben am Board 1 befestigt, die Schraubbohrungen 21 durchsetzen.

Gemäß der Darstellung in Figur 2 hat die Grundplatte 18 eine etwa rahmenförmige Struktur mit einer Aussparung 22, die nach Art eines doppelten Schwalbenschwanzprofils mit mittigen, parallel verlaufenden Wandungen 24, 26 und sich daran anschließenden, schräg angestellten Schrägwandungen 28, 30, 32, 34 ausgeführt ist. Diese sind derart ausgebildet, dass sich die lichte Weite der Aussparungen 22 von den Wandungen 24, 26 weg erweitert. Stirnseitig ist die Aussparung 22 durch eine verrundete und gestufte Stirnwandung 38 und eine etwas flachere Stirnwand 40 begrenzt. Letztere ist Teil einer Befestigungseinrichtung 42, deren Aufbau später anhand der Figuren 5 und 6 beschrieben wird.

Im Bereich der verrundeten Stirnwandung 38 ist ein Bodensteg 44 vorgesehen, der sich quer durch die Aussparung 22 hindurch erstreckt. Im Anschluss an diesen Bodensteg 44 ist die Stirnwandung 38 zu einer durchgehenden Passausnehmung 46 verengt, die eine etwa rechteckförmige Kontur hat und stirnseitig in eine Tasche 48 übergeht, über die die Passausnehmung 46 nochmals verengt ist. Im Übergangsbereich zwischen der Passausnehmung 46 und der Tasche 48 ist eine Schwenkachse 50 in die Grundplatte 18 eingesetzt. Beim dargestellten Ausführungsbeispiel ist diese durch einen Zylinderstift ausgebildet.

Der Mastfuß 20 hat eine Außenkontur, die entsprechend der Umfangswandungen der Aussparung 22 ausgebildet ist. Dementsprechend hat der Mastfuß 20 an der vom Mast 4 abgewandten Seite entsprechend der Schwalbenschwanzkontur der Aussparung 22 ausgebildete Passwandungen, von denen in der Ansicht gemäß Figur 2 lediglich die sichtbaren Passwandungen 52, 54, 56, die in Anlage an die entsprechenden Wandungen 26, 28, 32 der Aussparung 22 bringbar sind, mit Bezugszeichen versehen sind.

Der in Figur 2 rechte Endabschnitt des Mastfußes 20 ist entsprechend der Kontur der Stirnwandung 38 ausgebildet, wobei ein Passvorsprung 58 entsprechend der Passausnehmung 46 ausgebildet ist. In Verlängerung (nach rechts in Figur 2) dieses Passvorsprungs 58 ist eine zur Schwenkachse 50 hin offene Schwenkmanschette 60 vorgesehen, die zum Mast 4 hin durch einen Schwenkmanschettenvorsprung 62 und zur Grundplatte 18 hin durch zwei Nasen 64a, 64b begrenzt ist, von denen in Figur 2 lediglich die Nase 64a sichtbar ist. Der Abstand zwischen dem Schwenkmanschettenvorsprung 62 einerseits und den beiden Nasen 64a, 64b andererseits ist derart ausgebildet, dass die Grundplatte 18 in der in Figur 2 dargestellten Winkelstellung schräg an die Schwenkachse 50 angesetzt werden kann. Dieses Ansetzen ist in Figur 3 dargestellt.

Auf der mastseitigen Grundfläche des Mastfußes 20 ist eine Aufnahme 66 ausgebildet, in die der boardseitige Endabschnitt des Mastes 4 eingesetzt ist. Dabei ist der Endabschnitt mit einer Kappe 68 versehen, die abschnittsweise mit etwas Übermaß gefertigt ist und aus Kunststoff besteht, der so ausgebildet ist, dass beim Verschrauben des Mastes 4 mit dem Mastfuß 20 etwas Material von der Kappe 68 abgetragen oder plastisch deformiert ist, so dass eine exakte Passlage des Mastes 4 in der Aufnahme 66 gewährleistet ist. Diese Passanordnung ist Gegenstand einer eigenen Patentanmeldung, die parallel zur vorliegenden Patentanmeldung hinterlegt wurde. Hinsichtlich weiterer Details sei daher der Einfachheit halber auf die Parallelanmeldung verwiesen.

Wie im Folgenden noch näher erläutert wird, hat die Befestigungseinrichtung 42 eine Verrastung und eine Verspanneinrichtung, wobei von letzterer in der Ansicht gemäß Figur 2 ein Drehknopf 70 einer Spannschraube 72 sichtbar ist. Das Lösen der oben genannten Verrastung erfolgt über einen an der Grundplatte 18 angeordneten Entriegelungsknopf 74. Weitere Einzelheiten der Befestigungseinrichtung 42 werden - wie oben erwähnt - anhand der Figuren 5 und 6 erläutert.

Figur 3 zeigt den Zustand, bei dem der Mastfuß 20 mit der Schwenkmanschette 60 schräg angestellt in die Tasche 48 der Grundplatte 18 eingesetzt wird, so dass die Schwenkmanschette 60 die Schwenkachse 50 umgreift (nicht sichtbar in Figur 3) und dabei der Passvorsprung 58 abschnittsweise in die Passausnehmung 46 eintaucht, so dass ein seitliches Verkanten des Mastfußes 20 mit Bezug zur Grundplatte 18 beim darauffolgenden Abwinkeln verhindert ist. Beim Ansetzen des Mastfußes 20 an die Grundplatte 18 ist die Befestigungseinrichtung 42 noch außer Eingriff.

Figur 4 zeigt eine Unteransicht der Anordnung gemäß Figur 3 (die Befestigungseinrichtung 42 ist dabei der Einfachheit halber nicht dargestellt). Demgemäß taucht, wie oben erwähnt, der Passvorsprung 58 abschnittsweise mit Gleitpassung in die Passausnehmung 46 ein. Die beiden sich in Verlängerung des Passvorsprungs 58 erstreckenden Nasen 64a, 64b untergreifen (in Abwinkelrichtung) dabei die Schwenkachse 50, wobei die Anlagekontur 76 der beiden Nasen 64a, 64b entsprechend des Durchmessers der Schwenkachse 50 verrundet ist. Der Schwenkmanschettenvorsprung 62 taucht dabei in die Tasche 48 ein.

Aus den Ansichten gemäß der Figuren 3 und 4 ist gut erkennbar, dass bei diesen Ansätzen des Mastes 4 an die Grundplatte 18 die wesentlichen Passflächen noch zugänglich und sichtbar sind, so dass eventuelle Verschmutzungen, Sand, etc. einfach entfernt werden können.

In einem folgenden Montageschritt wird dann der Mast 4 zur Grundplatte 18 hin abgewinkelt, wobei durch den Wirkeingriff der Schwenkmanschette 60 mit der Schwenkachse 50 und das passgenaue Eintauchen des Passvorsprungs 58 in die Passausnehmung 46 und der Schwalbenschwanzkontur des Mastfußes 20 in die Ausnehmung 22 während des gesamten Abwinkelns ein seitlicher Versatz des Mastes 4 und somit eine Beschädigung der Passflächen nahezu ausgeschlossen ist.

Im abgewinkelten Zustand liegt dann der Mastfuß 20 mit seinen Passflächen innerhalb der entsprechenden Konturen der Grundplatte 18 und wird dann mittels der Befestigungseinrichtung 42 verriegelt. Wie vorstehend ausgeführt, hat die in Figur 5 von unten (d.h. vom Board her gesehen) dargestellte Befestigungseinrichtung 42 eine Verrastung 78, der eine Verspanneinrichtung 80 zugeordnet ist.

Die Verspanneinrichtung 80 hat mastfußseitig die oben erwähnte Spannschraube 72, die mittels des Drehknopfes 70 betätigbar ist und deren in Figur 5 sichtbarer Gewindeabschnitt in Gewindeeingriff mit einer Gewindebohrung 81 der Grundplatte 18 bringbar ist.

Die Verrastung 78 hat einen im Mastfuß 20 befestigten, zur Grundplatte 18 hin auskragenden Rastbolzen 82, der einen Rastkopf 84 hat, der beim Abwinkeln in Rasteingriff mit einem in der Grundplatte 18 gelagerten Federelement (Rastelement 86) bringbar ist, das im verrasteten Zustand den Rastkopf 84 hintergreift. Dieses Rastelement 86 kann beispielsweise durch federvorgespannte Klauen oder durch ein oder mehrere Federelemente ausgebildet sein, die beim Abwinkeln durch den mit einer konifizierten Stirnfläche versehenen Rastkopf 84 auseinandergespreizt oder gegen Vorspannung verschoben werden oder und dann nach dem vollständigen Eintauchen des Mastfußes 20 in die Passkontur der Grundplatte 18 den Rastkopf 84 hintergreifen und dabei beispielsweise in eine Rastnut 88 eintauchen. Dieser verrastete Zustand ist in der Schnittdarstellung gemäß Figur 6 dargestellt.

Demgemäß hintergreift das Rastelement 86 in der Raststellung den Rastkopf 84 und taucht dabei in die Rastnut 88 ein. Bei dem in Figur 6 dargestellten Ausführungsbeispiel ist das Rastelement 86 in Eingriffsrichtung vorgespannt. Das Rastelement 86 ist dabei beispielsweise über eine Rastfeder 90 in Richtung des Verriegelungseingriffs vorgespannt. Dieser lässt sich durch Betätigen des Entriegelungsknopfes 74 aufheben, wobei dieser in der Darstellung gemäß Figur 6 nach rechts zur Grundplatte 18 hin verschoben wird, so dass das Rastelement 86 in Radialrichtung aus der Rastnut 88 herausbewegt wird.

Wie in Figur 6 angedeutet, ist diese Verrastung nicht absolut spielfrei ausgeführt. Die spielfreie, passgenaue Verbindung zwischen der Grundplatte 18 und dem Mastfuß 20 erfolgt dann durch die Verspanneinrichtung 80, deren Spannschraube 72 von Hand mittels des Drehknopfes 70 in die Gewindebohrung 81 eingeschraubt wird. Durch dieses Verspannen ist eine spielfreie Verbindung zwischen Grundplatte 18 und Mastfuß 20 gewährleistet, wobei auch bei einem versehentlichen Lösen der Verrastung die Relativposition erhalten bleibt. Falls die von Hand aufgebrachte Kraft nicht ausreicht, kann ein Werkzeug zum Verspannen angesetzt werden.

In der Darstellung gemäß Figur 6 ist auch eine Befestigungsschraube 92 dargestellt, über die der Mast 4 mit seiner darauf angesetzten Kappe 68 in der Aufnahme 66 lagefixiert ist.

Offenbart ist eine Foilanordnung für ein Wasserfahrzeug, insbesondere ein Windsurf- oder Kiteboard, wobei an einem eine Fuselage tragenden Mast ein Mastfuß ausgeführt ist, der in eine boardseitige Aussparung einer Grundplatte eingesetzt ist. Erfindungsgemäß sind der Mastfuß und die Grundplatte derart ausgebildet, dass das Einsetzen durch Einwinkeln erfolgen kann. Des Weiteren ist eine Foilanordnung offenbart, bei der eine Befestigungseinrichtung zum Festlegen des Mastfußes an der Grundplatte mit einer Verrastung und einer zusätzlichen Verspanneinrichtung ausgeführt ist.

### Bezugszeichenliste:

- 1: Board
- 2: Foilanordnung
- 4: Mast
- 6: Fixiereinrichtung
- 8: Fuselage
- 10: Frontwing
- 12: Rearwing
- 14: Winglet
- 16: Winglet
- 18: Grundplatte
- 20: Mastfuß
- 21: Schraubbohrung
- 22: Aussparung
- 24: Wandung
- 26: Wandung
- 28: Schrägwandung
- 30: Schrägwandung
- 32: Schrägwandung
- 34: Schrägwandung
- 36: Schrägwandung
- 38: verrundete Stirnwandung
- 40: Stirnwand
- 42: Befestigungseinrichtung
- 44: Bodensteg
- 46: Passausnehmung
- 48: Tasche
- 50: Schwenkachse
- 52: Seitenwandung
- 54: Seitenwandung
- 56: Seitenwandung
- 58: Passvorsprung
- 60: Schwenkmanschette
- 62: Schwenkmanschettenvorsprung
- 64: Nase
- 66: Aufnahme
- 68: Kappe
- 70: Drehknopf
- 72: Spannschraube
- 74: Entriegelungsknopf
- 76: Anlagekontur
- 78: Verrastung
- 80: Verspannelement
- 81: Gewindebohrung
- 82: Rastbolzen
- 84: Rastkopf
- 86: Rastelement
- 88: Rastnut
- 90: Rastfeder
- 92: Befestigungsschraube

## Patentansprüche

1. Foilanordnung für ein Wasserfahrzeug, insbesondere für ein Windsurf- oder Kiteboard, mit
einem mittels einer Grundplatte (18) am Wasserfahrzeug befestigbaren Mast (4), der an seinem vom Wasserfahrzeug entfernten Endabschnitt eine Fuselage (8) trägt,
wobei die Grundplatte (18) und der Mast (4) mittels einer Befestigungseinrichtung (42) lösbar miteinander verbunden sind,
der Mast (4) einen Mastfuß (20) hat, der ausgelegt ist, um in eine Aussparung (22) der Grundplatte (18) durch Einwinkeln eingesetzt zu werden,
**dadurch gekennzeichnet, dass**
an der Grundplatte (18) eine Schwenkachse (50) ausgebildet ist, die in Schwenkeingriff mit zumindest einer an die Schwenkachse (50) ansetzbaren Schwenkmanschette (60) des Mastfußes (20) bringbar ist,
oder an dem Mastfuß (20) eine Schwenkachse (50) ausgebildet ist, die in Schwenkeingriff mit zumindest einer an die Schwenkachse (50) ansetzbaren Schwenkmanschette (60) der Grundplatte (18) bringbar ist,
wobei die jeweilige Schwenkmanschette (60) derart ausgeführt ist, dass diese bei einem angewinkelten Ansetzen des Mastfußes (20) in Anlage mit der jeweiligen Schwenkachse (50) bringbar ist, um den jeweiligen Schwenkeingriff auszubilden, sodass ein Abwinkeln des Mastfußes (20) in die Aussparung (22) präzise geführt ist.

2. Foilanordnung nach Patentanspruch 1, wobei die Schwenkmanschette (60) die Schwenkachse (50) ober- und unterseitig etwa quer zur Schwenkachse (50) überlappt.

3. Foilanordnung nach Patentanspruch 2, wobei die Schwenkmanschette (60) zumindest eine die Schwenkachse (50) auf einer Seite über- oder untergreifene Nase (64) und zumindest einen sich parallel, etwa in einem dem Schwenkachsendurchmesser entsprechenden Abstand erstreckenden Schwenkmanschettenvorsprung (62) hat, wobei die Nase (64) und der Schwenkmanschettenvorsprung (62) die Schwenkachse (50) abschnittsweise in Querrichtung über- bzw. untergreifen.

4. Foilanordnung nach Patentanspruch 3, wobei zwei im Abstand zu einander angeordnete Nasen (64a, 64b) die Schwenkachse (50) in Abwinkelrichtung untergreifen, wobei der Schwenkmanschettenvorsprung (62) in einer Draufsicht gesehen zwischen den Nasen (64a, 64b) angeordnet ist.

5. Foilanordnung nach Patentanspruch 4, wobei der Schwenkmanschettenvorsprung (62) länger als die Nasen (64) ist und beim Ansetzen in eine Tasche (48) der Grundplatte (18) eintaucht.

6. Foilanordnung nach einem der vorhergehenden Patentansprüche, wobei die Befestigungseinrichtung (42) eine Verrastung (78) und eine Verspanneinrichtung (80) hat.

7. Foilanordnung nach Patentanspruch 6, wobei die Verspanneinrichtung (80) eine am Mastfuß (20) gelagerte Spannschraube (72) hat, die ausgelegt ist, in Gewindeeingriff mit einer Gewindebohrung (81) der Grundplatte (18) gebracht zu werden.

8. Foilanordnung nach Patentanspruch 7, wobei die Spannschraube (72) einen Drehknopf (70) zur Handbetätigung hat.

9. Foilanordnung nach einem der Patentansprüche 6 bis 8, wobei die Verrastung (78) einen Rastbolzen (82) hat, der in Rasteingriff mit einem Rastelement (86) bringbar ist, wobei der Rastbolzen (82) vorzugsweise an dem Mastfuß (20) und das federnde Rastelement (86) an der Grundplatte (18) vorgesehen ist.

10. Foilanordnung nach Patentanspruch 9, wobei der Rastbolzen (82) einen Rastkopf (84) hat, der im verrasteten Zustand von dem federnden Rastelement (86) hintergriffen ist.

11. Foilanordnung nach Patentanspruch 9 oder 10, mit einem Entriegelungsknopf (74) zum Aufheben der Verrastung.

## Claims

1. Foil arrangement for a watercraft, in particular for a windsurfing or kiteboard, having
a mast (4) which can be fastened to the watercraft by means of a base plate (18) and which carries a fuselage (8) at its end portion remote from the watercraft,
wherein the base plate (18) and the mast (4) are releasably connected to one another by means of a fastening device (42),
the mast (4) has a mast foot (20) which is designed to be inserted into a cutout (22) in the base plate (18) by being angled in,
**characterized in that**
a pivot axis (50) is formed on the base plate (18) and can be brought into pivoting engagement with at least one pivot collar (60), which can be placed on the pivot axis (50), of the mast foot (20),
or a pivot axis (50) is formed on the mast foot (20) and can be brought into pivoting engagement with at least one pivot collar (60), which can be placed on the pivot axis (50), of the base plate (18),
wherein the respective pivot collar (60) is designed such that, when the mast foot (20) is placed at an angle, it can be brought into abutment with the respective pivot axis (50) in order to form the respective pivoting engagement, with the result that angling of the mast foot (20) into the cutout (22) is guided precisely.

2. Foil arrangement according to Claim 1, wherein the pivot collar (60) overlaps the pivot axis (50) on the upper side and underside approximately transversely with respect to the pivot axis (50).

3. Foil arrangement according to claim 2, wherein the pivot collar (60) has at least one lug (64) which engages over or under the pivot axis (50) on one side and at least one pivot collar projection (62) which extends parallel, approximately at a distance corresponding to the pivot axis diameter, wherein the lug (64) and the pivot collar projection (62) engage over or under the pivot axis (50) in sections in the transverse direction.

4. Foil arrangement according to claim 3, wherein two lugs (64a, 64b) which are arranged at a distance from one another engage under the pivot axis (50) in the angling direction, wherein the pivot collar projection (62) is arranged between the lugs (64a, 64b) as seen in a plan view.

5. Foil arrangement according to claim 4, wherein the pivot collar projection (62) is longer than the lugs (64) and, when placed, dips into a pocket (48) of the base plate (18).

6. Foil arrangement according to one of the preceding patent claims, wherein the fastening device (42) has a latching means (78) and a bracing device (80).

7. Foil arrangement according to claim 6, wherein the bracing device (80) has a clamping screw (72) which is mounted on the mast foot (20) and is designed to be brought into threaded engagement with a threaded bore (81) in the base plate (18).

8. Foil arrangement according to claim 7, wherein the clamping screw (72) has a rotary knob (70) for manual actuation.

9. Foil arrangement according to one of Patent Claims 6 to 8, wherein the latching means (78) has a latching bolt (82) which can be brought into latching engagement with a latching element (86), wherein the latching bolt (82) is preferably provided on the mast foot (20) and the resilient latching element (86) is provided on the base plate (18).

10. Foil arrangement according to claim 9, wherein the latching bolt (82) has a latching head (84) which, in the latched state, is engaged behind by the resilient latching element (86).

11. Foil arrangement according to claim 9 or 10, with an unlocking knob (74) for releasing the latching.

## Revendications

1. Agencement de foil pour un bateau, en particulier pour un surfeur à vent ou un kiteboard, comprenant
un mât (4) pouvant être fixé sur le bateau au moyen d'une plaque de base (18), qui porte un fuselage (8) au niveau de sa section d'extrémité éloignée du bateau,
la plaque de base (18) et le mât (4) étant connectés l'un à l'autre de manière amovible au moyen d'un dispositif de fixation (42),
le mât (4) présentant un pied de mât (20) qui est conçu pour être inséré dans un évidement (22) de la plaque de base (18) par pliage,
**caractérisé en ce que**
un axe de pivotement (50) est réalisé au niveau de la plaque de base (18), lequel peut être amené en prise pivotante avec au moins une manchette pivotante (60) du pied de mât (20) pouvant être appliquée contre l'axe de pivotement (50),
ou un axe de pivotement (50) est réalisé au niveau du pied de mât (20), lequel peut être amené en prise pivotante avec au moins une manchette pivotante (60) de la plaque de base (18) pouvant être appliquée contre l'axe de pivotement (50),
la manchette pivotante respective (60) étant réalisée de telle sorte que celle-ci puisse être amenée en appui avec l'axe de pivotement respectif (50) lors d'une application pliée du pied de mât (20), afin de réaliser la prise pivotante respective, de sorte qu'un pliage du pied de mât (20) dans l'évidement (22) soit guidé avec précision.

2. Agencement de foil selon la revendication 1, la manchette pivotante (60) chevauchant l'axe de pivotement (50) du côté supérieur et du côté inférieur approximativement transversalement à l'axe de pivotement (50).

3. Agencement de foil selon la revendication 2, la manchette pivotante (60) ayant au moins un nez (64) venant en prise par-dessus ou par-dessous l'axe de pivotement (50) sur un côté et au moins une saillie de manchette pivotante (62) s'étendant parallèlement, approximativement à une distance correspondant au diamètre de l'axe de pivotement, le nez (64) et la saillie de manchette pivotante (62) venant en prise par-dessus ou par-dessous l'axe de pivotement (50) par sections dans la direction transversale.

4. Agencement de foil selon la revendication 3, deux nez (64a, 64b) disposés à distance l'un de l'autre venant en prise par-dessous l'axe de pivotement (50) dans la direction de pliage, la saillie de manchette pivotante (62) étant disposée, vue en plan, entre les nez (64a, 64b).

5. Agencement de foil selon la revendication 4, la saillie de manchette pivotante (62) étant plus longue que les nez (64) et s'enfonçant lors de l'application dans une poche (48) de la plaque de base (18).

6. Agencement de foil selon l'une quelconque des revendications précédentes, le dispositif de fixation (42) présentant un encliquetage (78) et un dispositif de serrage (80).

7. Agencement de foil selon la revendication 6, le dispositif de serrage (80) présentant une vis de serrage (72) logée au niveau du pied de mât (20), laquelle est conçue pour être amenée en prise filetée avec un alésage fileté (81) de la plaque de base (18).

8. Agencement de foil selon la revendication 7, la vis de serrage (72) présentant un bouton rotatif (70) pour l'actionnement manuel.

9. Agencement de foil selon l'une quelconque des revendications 6 à 8, l'encliquetage (78) présentant un boulon d'encliquetage (82) qui peut être amené en prise d'encliquetage avec un élément d'encliquetage (86), le boulon d'encliquetage (82) étant de préférence prévu au niveau du pied de mât (20) et l'élément d'encliquetage élastique (86) étant prévu au niveau de la plaque de base (18).

10. Agencement de foil selon la revendication 9, le boulon d'encliquetage (82) présentant une tête d'encliquetage (84) qui est engagée par l'arrière dans l'état encliqueté par l'élément d'encliquetage élastique (86).

11. Agencement de foil selon la revendication 9 ou 10, comprenant un bouton de déverrouillage (74) pour la libération de l'encliquetage.
